# EUROPÄISCHE PATENTANMELDUNG

(11) **EP 1 535 821 A2**
(43) Veröffentlichungstag der Anmeldung: **01.06.2005**
(21) Anmeldenummer: 04090429.4
(22) Anmeldetag: 12.11.2004
(51) Int. Cl.: B61L 21/04, B61L 19/06

(54) **Prozessanschaltung für das sichere Betreiben von sicherungstechnischen Einrichtungen**

(30) Priorität: 25.11.2003 DE 10355862
(71) Anmelder: SIEMENS AKTIENGESELLSCHAFT, 80333 München (DE)
(72) Erfinder: Temming, Rudolf, 38154 Königslutter (DE)

(57) **Zusammenfassung**

Die Erfindung betrifft eine Prozessanschaltung für das sichere Betreiben von sicherungstechnischen Einrichtungen, insbesondere für die Ansteuerung von Signallampen, Weichenantrieben, Achszählern, Freimeldeeinrichtungen, Geschwindigkeitsmesseinrichtungen, Fahrsperren und für sichere Kontaktabfragen. Um die Vielzahl von Prozessanschaltungen deutlich zu verringern und trotzdem kostengünstig kundenabhängige Speziallösungen zu ermöglichen, wird vorgeschlagen, dass miteinander kombinierbare Funktions-Module (3a, 3b, 3c) vorgesehen sind, deren Funktionalitäten jeweils unterschiedlichen Prozessanschaltungen gemeinsam sind, insbesondere die Funktionalitäten von Prüfschaltungen, Leistungsschaltern, Filtern, digitalen Ein- und Ausgängen, Rechnern (2) und Kommunikationsschnittstellen, dass zumindest ein Funktions-Modul (3a,3b, 3c) ein sicherer Rechner (2) ist, wobei die Kommunikation zwischen dem Rechner (2) und jedem Funktions-Modul-Typ (3a, 3b, 3c) identisch ist,
dass die Software jedes Funktions-Moduls (3a, 3b, 3c) prozessanschaltungsunabhängig ist, dass die Software des Rechners (2) eine prozessanschaltungsunabhängige Basissoftware (6a, 6b) und eine prozessanschaltungsabhängige Anwendungssoftware (5a, 5b) aufweist und dass die Kommunikation mit den Funktions-Modulen (3a, 3b, 3c) allein durch die Basissoftware (6a, 6b) erfolgt.

## Beschreibung

Die Erfindung betrifft eine Prozessanschaltung für das sichere Betreiben von sicherungstechnischen Einrichtungen gemäß dem Oberbegriff des Anspruchs 1.

Prozessanschaltungen sind als Stellteile von elektronischen Stellwerken bekannt, wobei die Stellteile die Komponenten der Innenanlage und der Außenanlage des Stellwerks steuern. Zur Herstellung der Stellteile ist heute eine große Anzahl spezifischer Stellteilbaugruppen erforderlich. Immer noch erfordern auch kleinere Änderungen der vorhandenen Stellteile einen erheblichen Aufwand, insbesondere da stets eine neue Sicherheitsnachweisführung erfolgen muss. Andererseits wächst die Anzahl der Stellteile stetig, da häufig kundenabhängige Speziallösungen erforderlich sind.

Der Erfindung liegt die Aufgabe zugrunde, die Vielzahl von Prozessanschaltungen deutlich zu verringern und trotzdem kostengünstige kundenabhängige Speziallösungen zu ermöglichen.

Die Lösung dieser Aufgabe wird durch die im Anspruch 1 angegebenen Merkmale gegeben. Durch die kennzeichnenden Merkmale der Unteransprüche ist die Prozessanschaltung in vorteilhafter Weise weiter ausgestaltet.

Die Lösung sieht vor, dass miteinander kombinierbare Funktions-Module vorgesehen sind, deren Funktionalitäten jeweils unterschiedlichen Prozessanschaltungen gemeinsam sind, insbesondere die Funktionalitäten von Prüfschaltungen, Leistungsschaltern, Filtern, digitalen Ein- und Ausgängen, Rechnern und Kommunikationsschnittstellen, dass zumindest ein Funktions-Modul ein sicherer Rechner ist, wobei die Kommunikation zwischen dem Rechner und jedem Funktions-Modul-Typ identisch ist, dass die Software jedes Funktions-Moduls prozessanschaltungsunabhängig ist, dass die Software des Rechners eine prozessanschaltungsunabhängige Basissoftware und eine prozessanschaltungsabhängige Anwendungssoftware aufweist und dass die Kommunikation mit den Funktions-Modulen allein durch die Basissoftware erfolgt. Die Gesamtheit der Funktionalitäten aller Prozessanschaltungen wird auf wenige Grundfunktionalitäten abgebildet. Für jede Grundfunktionalität wird ein elektronischer Funktions-Modul-Typ gebildet. Jeder Funktions-Modul-Typ ist konfigurierbar. Eine übergeordnete Architektur legt den Aufbau und das Zusammenwirken der Funktions-Module und damit jeweils die Funktionalität der Prozessanschaltung fest. Insbesondere wird der Anteil der Software, die spezifisch für die jeweilige Prozessanschaltung ist, deutlich reduziert. Nur noch die Anwendungssoftware muss auf die jeweils spezifische Prozesseinschaltung zugeschnitten sein, was die Sicherheitsnachweisführung weiter vereinfacht.

Die Kommunikation mit den Funktions-Modulen umfasst den Datenaustausch und die Ansteuerung sowie die Statusabfrage der Funktions-Module.

Eine hohe Variabilität wird erzielt, wenn die Basissoftware softwaremäßig bezüglich der angeschlossenen Funktions-Module und deren Teilnehmernummern konfigurierbar ist.

Die Kommunikation zwischen der Anwendungssoftware und der Basissoftware vereinfacht sich, wenn ein Abbildspeicher als gemeinsame Schnittstelle dient.

Eine weitere Vereinfachung ergibt sich, wenn jedem Funktions-Modul im Abbildspeicher ein definierter Speicherbereich zugeordnet ist.

Zweckmäßigerweise teilt die Anwendungssoftware der Basissoftware über den Abbildspeicher mit, welche Informationen an das zugehörige Funktions-Modul zu senden sind.

Um eine hohe Aktualität der Prozessansteuerung zu gewährleisten, ist der Ist-Zustand jedes Funktions-Moduls im Abbildspeicher abbildbar und von der Basissoftware zyklisch aktualisierbar.

Der sichere Rechner ist zweikanalig aufgebaut, wodurch ein sicherer Betrieb der Einrichtungen erzielt wird.

Die Erfindung wird nachfolgend anhand einer Zeichnung näher beschrieben.

Die einzige Figur zeigt in einer schematischen Darstellung eine Prozessanschaltung in Form eines Stellteils 1 - für das sichere Betreiben von sicherungstechnischen Einrichtungen (nicht gezeigt), insbesondere für die Ansteuerung von Signallampen, Weichenantrieben, Achszählern, Freimeldeeinrichtungen, Geschwindigkeitsmesseinrichtungen, Fahrsperren und für sichere Kontaktabfragen - mit einem sicheren Rechner 2, der mit Funktions-Modulen 3a, 3b, 3c verbunden ist.

Die Funktions-Module 3a, 3b, 3c weisen eine Vielzahl gekapselter Funktionalitäten auf, die jeweils unterschiedlichen Prozessanschaltungen gemeinsam sind. Dazu gehören insbesondere die Funktionalitäten von Prüfschaltungen, Leistungsschaltern, Filtern, digitalen Ein- und Ausgängen, Kommunikationsschnittstellen und auch Rechnern.

Die Kapselung führt zu einer deutlich geringeren Anzahl von Funktions-Modulen 3a, 3b, 3c, welche die Funktionalitäten für ähnliche Zwecke in einem durch Software ansteuerbaren und konfigurierbaren Funktions-Modul-Typ zusammenfassen.

Das Stellteil 1 in der Figur ist aus verschiedenen Funktions-Modulen 3a, 3b, 3c zusammengesetzt, wobei der sichere Rechner 2 ebenfalls als Funktions-Modul 3a, 3b, 3c ausgebildet ist (in der Figur nicht gekennzeichnet). Bei den anderen Funktions-Modulen 3a, 3b, 3c kann es sich beispielsweise um Leistungsschalter und dergleichen handeln. Das Stellteil 1 auf Modulbasis zeichnet sich durch verkürzte Fertigungszeiten, vereinfachte Prüfung, verringerte Komplexität, verringerten Pflegeaufwand, reduzierte Materialkosten und verringerten Raumbedarf aus. Insbesondere ist die Sicherheitsnachweisführung einfacher durchführbar.

Der sichere Rechner 2 ist zweikanalig mit den unabhängigen Kanälen 4a, 4b aufgebaut.

Die Kommunikation zwischen dem Rechner 2 und jedem Funktions-Modul-Typ erfolgt auf die gleiche Art und Weise. Die Funktions-Module 3a, 3b, 3c desselben Typs verfügen über Kommunikationssoftware, die fest in den Modulen 3a, 3b, 3c installiert und stellteilunabhängig ist.

Die Software jedes Kanals 4a, 4b ist unterteilt in eine stellteilabhängige Anwendungssoftware 5a, 5b und eine stellteilunabhängige Basissoftware 6a, 6b. Die Anwendungssoftware 5a, 5b ist dabei jeweils auf die Spezifick des zugehörigen Stellteils 1 bzw. die zugehörige Prozessanschaltung zugeschnitten. Demgegenüber erfolgt die Kommunikation mit den Funktions-Modulen 3a, 3b, 3c allein durch die Basissoftware 6a, 6b, und zwar mit allen Funktions-Modul-Typen auf identische Art und Weise. Zur Kommunikation gehört der Datenaustausch und die Ansteuerung sowie die Statusabfrage der Funktions-Module 3a, 3b, 3c. Hierzu ist die Basissoftware 6a, 6b softwaremäßig bezüglich der angeschlossenen Funktions-Module 3a, 3b, 3c und deren Teilnehmernummern konfigurierbar. Die Basissoftware 6a, 6b ist so ausgelegt, dass sie die Funktions-Module 3a, 3b, 3c zyklisch ansteuert und Statusabfragen zyklisch durchführt.

Die Anwendungssoftware 5a, 5b und die Basissoftware 6a, 6b kommunizieren über einen Abbildspeicher 7a, 7b als gemeinsame Schnittstelle miteinander. Dabei ist jedem Funktions-Modul 3a, 3b, 3c ein Speicherbereich im Abbildspeicher 7a, 7b zugeordnet. Die Struktur und Größe dieses Speicherbereichs ist für alle Funktions-Modul-Typen identisch. Über den Abbildspeicher 7a, 7b teilt die Anwendungssoftware 5a, 5b der Basissoftware 6a, 6b mit, welche Informationen an das zur Anwendungssoftware zugehörige Funktions-Modul 3a, 3b, 3c zu senden sind. Weiter ist der Ist-Zustand jedes Funktions-Moduls 3a, 3b, 3c im Abbildspeicher 7a, 7b abgebildet; dieses Abbild wir von der Basissoftware 6a, 6b zyklisch aktualisiert. Auf diese Weise hat die Anwendungssoftware 5a, 5b zu jedem beliebigen Zeitpunkt den aktuellen Ist-Zustand des jeweiligen Funktions-Moduls 3a, 3b, 3c zur Verfügung.

## Patentansprüche

1. Prozessanschaltung für das sichere Betreiben von sicherungstechnischen Einrichtungen, insbesondere für die Ansteuerung von Signallampen, Weichenantrieben, Achszählern, Freimeldeeinrichtungen, Geschwindigkeitsmesseinrichtungen, Fahrsperren und für sichere Kontaktabfragen,
**dadurch gekennzeichnet,**
**dass** miteinander kombinierbare Funktions-Module (3a, 3b, 3c) vorgesehen sind, deren Funktionalitäten jeweils unterschiedlichen Prozessanschaltungen gemeinsam sind, insbesondere die Funktionalitäten von Prüfschaltungen, Leistungsschaltern, Filtern, digitalen Ein- und Ausgängen, Rechnern (2) und Kommunikationsschnittstellen,
**dass** zumindest ein Funktions-Modul (3a,3b, 3c) ein sicherer Rechner (2) ist, wobei die Kommunikation zwischen dem Rechner (2) und jedem Funktions-Modul-Typ (3a, 3b, 3c) identisch ist, dass die Software jedes Funktions-Moduls (3a, 3b, 3c) prozessanschaltungsunabhängig ist,
**dass** die Software des Rechners (2) eine prozessanschaltungsunabhängige Basissoftware (6a, 6b) und eine prozessanschaltungsabhängige Anwendungssoftware (5a, 5b) aufweist und dass die Kommunikation mit den Funktions-Modulen (3a, 3b, 3c) allein durch die Basissoftware (6a, 6b) erfolgt.

2. Prozessanschaltung nach Anspruch 1,
**dadurch gekennzeichnet,**
**dass** die Kommunikation mit den Funktions-Modulen (3a, 3b, 3c) den Datenaustausch und die Ansteuerung sowie die Statusabfrage der Funktions-Module (3a, 3b, 3c) umfasst.

3. Prozessanschaltung nach Anspruch 1 oder 2,
**dadurch gekennzeichnet,**
**dass** die Basissoftware (6a, 6b) softwaremäßig bezüglich der angeschlossenen Funktions-Module (3a, 3b, 3c) und deren Teilnehmernummern konfigurierbar ist.

4. Prozessanschaltung nach einem der Ansprüche 1 - 3,
**dadurch gekennzeichnet,**
**dass** die Anwendungssoftware (5a, 5b) und die Basissoftware (6a, 6b) über einen Abbildspeicher (7a, 7b) als gemeinsame Schnittstelle kommunizieren.

5. Prozessanschaltung nach Anspruch 4,
**dadurch gekennzeichnet,**
**dass** jedem Funktions-Modul (3a, 3b, 3c) im Abbildspeicher (7a, 7b) ein Speicherbereich zugeordnet ist.

6. Prozessanschaltung nach Anspruch 4 oder 5,
**dadurch gekennzeichnet,**
**dass** die Anwendungssoftware (5a, 5b) der Basissoftware (6a, 6b) über den Abbildspeicher (7a, 7b) mitteilt, welche Informationen an das zugehörige Funktions-Modul (3a, 3b, 3c) zu senden sind.

7. Prozessanschaltung nach einem der Ansprüche 4 - 6,
**dadurch gekennzeichnet,**
**dass** der Ist-Zustand jedes Funktions-Moduls (3a, 3b, 3c) im Abbildspeicher (7a, 7b) abbildbar und von der Basissoftware (6a, 6b) zyklisch aktualisierbar ist.

8. Prozessanschaltung nach einem der Ansprüche 1 - 7,
**dadurch gekennzeichnet,**
**dass** der sichere Rechner (2) zweikanalig aufgebaut ist.
